# EUROPÄISCHE PATENTSCHRIFT

(11) **EP 0 801 593 B1**
(45) Veröffentlichungstag und Bekanntmachung des Hinweises auf die Patenterteilung: **05.08.1998**
(21) Anmeldenummer: 95935450.7
(22) Anmeldetag: 16.10.1995
(51) Int. Cl.: B04B 1/20, B04B 11/08, B04B 11/06

(54) **VOLLMANTELZENTRIFUGE**
SOLID-BOWL CENTRIFUGE
CENTRIFUGEUSE A BOL PLEIN

(30) Priorität: 11.01.1995 DE 19500600
(43) Veröffentlichungstag der Anmeldung: 22.10.1997
(73) Patentinhaber: WESTFALIA SEPARATOR AG, 59302 Oelde (DE)
(72) Erfinder: OSTKAMP, Willi, D-59302 Oelde (DE)
(86) Internationale Anmeldenummer: EP9504054
(87) Internationale Veröffentlichungsnummer: WO9621510

(56) Entgegenhaltungen:
- DE-C- 3 728 901
- DE-C- 4 126 565
- US-A- 4 417 885

## Beschreibung

Die Erfindung bezieht sich auf eine Vollmantelzentrifuge mit einer Schleudertrommel zum Trennen eines FeststoffFlüssigkeitsgemisches, wobei der Trommelinnenraum von einer Ableitkammer für die abgetrennte Flüssigkeit durch eine mit der Schleudertrommel rotierende Wehrscheibe getrennt ist, deren Innendurchmesser den inneren Durchmesser des Flüssigkeitsspiegels im Trommelinnenraum beeinflußt.

Eine derartige Zentrifuge ist beispielsweise bekannt aus der DE 37 28 901 C1. Die Austragsvorrichtung für den abgetrennten Feststoff ist üblicherweise derart ausgebildet, daß keine Flüssigkeit darüber ablaufen kann. Die abgetrennte Flüssigkeit kann daher nur über den Innendurchmesser der Wehrscheibe austreten, so daß dieser Durchmesser den Flüssigkeitsspiegel im Trommelinnenraum bestimmt. Bei der bekannten Zentrifuge wird das Wehr durch zwei mit Abstand zueinander angeordneten Wehrscheiben gebildet, die einen unterschiedlichen Innendurchmesser besitzen. Die Wehrscheiben können durch einen hydraulisch betätigbaren Schieber wahlweise aktiviert werden, um zwei unterschiedliche Flüssigkeitsstände in der Schleudertrommel einzustellen. Eine stufenlose Wahl des Flüssigkeitsstandes ist hierbei nicht möglich und der konstruktive Aufwand ist relativ hoch.

Der Erfindung liegt die Aufgabe zugrunde, die Schleudertrommel so auszubilden, daß mit geringem konstruktiven Aufwand eine stufenlose Veränderung des Flüssigkeitsspiegels im Trommelinnenraum möglich ist.

Diese Aufgabe wird dadurch gelöst, daß beiden Planflächen der Wehrscheibe Sperrscheiben zugeordnet sind, die durch einen den Innendurchmesser der Wehrscheibe durchdringenden Zylinderteil gasdicht miteinander verbunden sind, wobei die erste Sperrscheibe in den Flüssigkeitsspiegel des Trommelinnenraumes und die zweite Sperrscheibe in den Flüssigkeitsspiegel der Ableitkammer eintaucht und der dadurch gebildete Druckraum über einen Gaszufuhrkanal mit einem Gas variablem Druck beaufschlagt ist, wodurch eine stufenlose Veränderung des Flüssigkeitsspiegels im Trommelinnenraum ermöglicht wird.

Solange im Druckraum atmosphärischer Druck herrscht, wird im Trommelinnenraum ein Flüssigkeitsspiegel aufrechterhalten, der dem Innendurchmesser der Wehrscheibe entspricht. Wird der Druckraum mit Druck beaufschlagt, so überträgt sich dieser Durck auf die Flüssigkeit zwischen den beiden Wehrscheiben. Um diesen Gasdruck zu kompensieren, bewegt sich der Flüssigkeitsspiegel im Trommelinnenraum soweit radial einwärts, bis ein Druckgleichgewicht zwischen den korrespondierenden Flüssigkeiten besteht. Der Flüssigkeitsspiegel im Trommelinnenraum kann dadurch bis auf einen dem Kompensationsdruck entsprechenden Flüssigkeitsspiegel "d" radial einwärts verschoben werden, wobei noch keine Flüssigkeit an der Austragsvorrichtung für den Feststoff austreten kann.

Bei einer vorteilhaften Ausgestaltung sind die Sperrscheiben ortsfest angeordnet. Die Verbindung des Druckraumes mit dem ortfesten Gaszufuhrkanal ist daher ohne Verwendung einer rotierenden Abdichtung möglich.

Bei einer weiteren vorteilhaften Ausgestaltung ist die zweite Sperrscheibe als Schälorgan ausgebildet. Hierdurch ergibt sich bei Zentrifugen mit Schälscheiben eine konstruktiv einfache Lösung.

Bei einer vorteilhaften Ausgestaltung sind beide Planflächen der Wehrscheibe mit Rippen versehen. Dadurch wird die fliehkraftmindernde Bremswirkung der beiden Sperrscheiben minimiert.

Eine weitere vorteilhafte Ausgestaltung ist dadurch gekennzeichnet, daß die Sperrscheiben mit der Schleudertrommel rotieren und auf der radial einwärts gelegenen Seite des Zylinderteiles eine flüssigkeitsgefüllte Dichtkammer vorgesehen ist, in die ein Gasleitkanal radial einwärts vom Flüssigkeitsspiegel mündet, wobei eine ortsfeste Gaszufuhreinrichtung mit zwei radial auswärts gerichteten Dichtscheiben vorgesehen ist, die zu beiden Seiten des Gaszufuhrkanals in den Flüssigkeitsspiegel der Dichtkammer eintauchen.
Bei dieser Ausführung sind die Reibungsverluste aufgrund der in die Flüssigkeit eintauchenden Dichtscheiben sehr gering, da die Dichtscheiben einen wesentlich kleineren Durchmesser besitzen als die Sperrscheiben. Da die Sperrscheiben selbst mitrotieren, verursachen sie keine Reibungsverluste.

Bei einer vorteilhaften Ausgestaltung sind alle den Dichtscheiben zugewandten Planflächen der Dichtkammer mit Rippen versehen. Dadurch wird die fliehkraftmindernde Bremswirkung der beiden Dichtscheiben minimiert.

Bei einer vorteilhaften Ausgestaltung ist der Dichtkammer ein Zufuhrkanal für Sperrflüssigkeit zugeordnet. Durch die Zugabe von Sperrflüssigkeit wird der Flüssigkeitsspiegel in der Dichtkammer aufrechterhalten.

Bei einer weiteren vorteilhaften Ausgestaltung ist der Dichtkammer ein Ablaufkanal zugeordnet. Die Dichtkammer entleert sich dadurch bei abgesperrtem Zufuhrkanal. Falls eine Beeinflussung des Flüssigkeitsspiegels nicht erforderlich ist, können damit die Reibungsverluste eliminiert werden.

Gemäß einer vorteilhaften Ausgestaltung steht der Zufuhrkanal mit dem Ableitkanal eines Schälorganes in Verbindung. Bei dieser Ausführung ist keine spezielle Einrichtung zur Zuführung von Sperrflüssigkeit erforderlich.

Der Flüssigkeitsspiegel im Trommelinnenraum läßt sich auf einfache Weise dadurch auf dem gewünschten Niveau halten, daß der Gaszufuhrkanal mit einer Gaszufuhrleitung in Verbindung steht, in der eine Druckregeleinrichtung vorgesehen ist.

Ausführungsbeispiele der Erfindung sind in der Zeichnung dargestellt und werden nachstehend näher erläutert. Es zeigt
- Fig. 1: eine Schleudertrommel mit ortsfesten Sperrscheiben,
- Fig. 2: eine Schleudertrommel mit rotierenden Sperrscheiben.

Mit 1 ist in der Fig. 1 die Schleudertrommel bezeichnet, deren Trommelinnenraum 2 durch eine Wehrscheibe 3 von einer Ableitkammer 4 getrennt ist. Den beiden Planflächen der Wehrscheibe 3 sind eine erste Sperrscheibe 5 und eine zweite Sperrscheibe 6 zugeordnet, die durch einen den Innendurchmesser der Wehrscheibe 3 durchdringenden Zylinderteil 7 gasdicht miteinander verbunden und ortsfest angeordnet sind. Die erste Sperrscheibe 5 taucht in den Flüssigkeitsspiegel des Trommelinnenraumes 2 und die zweite Sperrscheibe 6 in den Flüssigkeitsspiegel der Ableitkammer 4 ein. Die zweite Sperrscheibe 6 ist an einem Schälorgan 8 vorgesehen. Durch die Sperrscheiben 5 und 6 wird ein Druckraum 9 gebildet, der über einen Gaszufuhrkanal 10 und eine Gaszufuhrleitung 11 mit einer nicht dargestellten Gasdruckquelle in Verbindung steht. In der Gaszufuhrleitung 11 ist eine Druckregeleinrichtung 12 vorgesehen.

Durch den Innendurchmesser der Wehrscheibe 3 wird der minimale Flüssigkeitsspiegel "D" fixiert und damit eine Vorauswahl für den zu erwartenden Verstellbereich getroffen. Dadurch wird der Regelbereich für den Gasdruck nicht zu groß. Um den Flüssigkeitsspiegel im Trommelinnenraum 2 zu verändern, wird der Druckraum 9 über die Gaszufuhrleitung 11 und den Gaszufuhrkanal 10 mit Druck beaufschlagt. Dieser Druck überträgt sich auf die Flüssigkeit, die sich im Bereich des Druckraumes 9 befindet. Um diesen Gasdruck zu kompensieren, bewegt sich der Flüssigkeitsspiegel im Trommelinnenraum 2 soweit radial einwärts, bis ein Druckgleichgewicht zwischen den korrespondierenden Flüssigkeiten besteht. Der Flüssigkeitsspiegel im Trommelinnenraum 2 kann dadurch bis auf einen dem Kompensationsdruck entsprechenden Flüssigkeitsspiegel "d" radial einwärts verschoben werden, wobei noch keine Flüssigkeit an der Austragsvorrichtung für den Feststoff austreten kann. Der Gasdruck wird entsprechend dem gewünschten Flüssigkeitsspiegel eingestellt und durch die Druckregeleinrichtung 12 auch bei Zulaufschwankungen auf diesem Niveau gehalten.

Bei der Ausführung gemäß Fig. 2 rotieren die Sperrscheiben 5 und 6 mit der Schleudertrommel 1. Dadurch entfällt die Flüssigkeitsreibung zwischen den Sperrscheiben 5 und 6 und der Flüssigkeit im Trommelinnenraum 2 bzw. der Ableitkammer 4. Zur Übertragung des Gasdruckes aus der Gaszufuhrleitung 10 in den Druckraum 9 ist eine Gaszufuhreinrichtung 13 mit zwei radial auswärtsgerichteten Dichtscheiben 14 und 15 vorgesehen, die zu beiden Seiten eines Gasleitkanals 16 in den Flüssigkeitsspiegel einer Dichtkammer 17 eintauchen. Der Gasdruck überträgt sich bei dieser Ausführung von der Dichtkammer 17 auf die Druckkammer 9 und bewirkt dabei eine radial einwärts gerichtete Verschiebung des Flüssigkeitsspiegels "D" im Trommelinnenraum 2 aufgrund des oben beschriebenen Effektes. Da die Dichtscheiben 14 und 15 auf einem wesentlich kleineren Durchmesser vorgesehen sind als die Sperrscheiben 5 und 6, sind die Reibungsverluste wesentlich geringer als bei der Ausführung nach Fig. 1. Durch einen Zufuhrkanal 18, der mit einem Ableitkanal 19 des Schälorganes 8 verbunden sein kann, wird ständig eine geringe Menge der abgeleiteten Flüssigkeitsphase als Dichtflüssigkeit in die Dichtkammer 17 geleitet und damit deren Füllung gewährleistet.

Zur Minimierung der fliehkraftmindernden Bremswirkung sind die Planflächen der Wehrscheibe 3 mit Rippen 20 und 21 und alle den Dichtscheiben 14 und 15 zugewandten Planflächen mit Rippen 22, 23 und 24 versehen.

Die Dichtkammer 17 kann auch mit einem Ablaufkanal 25 versehen sein, durch den sich die Dichtkammer 17 bei abgesperrtem Zufuhrkanal 18 entleeren kann. Falls eine Beeinflussung des Flüssigkeitsspiegels nicht erforderlich ist, können die Reibungsverluste durch Entleeren der Dichtkammer 17 eliminiert werden.

## Patentansprüche

1. Vollmantelzentrifuge mit einer Schleudertrommel (1) zum Trennen eines Feststoff-Flüssigkeitssgemisches, wobei der Trommelinnenraum (2) von einer Ableitkammer (4) für die abgetrennte Flüssigkeit durch eine mit der Schleudertrommel (1) rotierende Wehrscheibe (3) getrennt ist, deren Innendurchmesser den inneren Durchmesser des Flüssigkeitsspiegels im Trommelinnenraum (2) beeinflußt, **dadurch gekennzeichnet**, daß beiden Planflächen der Wehrscheibe (3) Sperrscheiben (5, 6) zugeordnet sind, die durch einen den Innendurchmesser der Wehrscheibe (3) durchdringenden Zylinderteil (7) gasdicht miteinander verbunden sind, wobei die erste Sperrscheibe (5) in den Flüssigkeitsspiegel des Trommelinnenraumes (2) und die zweite Sperrscheibe (6) in den Flüssigkeitsspiegel der Ableitkammer (4) eintaucht und der dadurch gebildete Druckraum (9) über einen Gaszufuhrkanal (10) mit einem Gas variablen Druck beaufschlagt ist, wodurch eine stufenlose Veränderung des Flüssigkeitsspiegels im Trommelinnenraum (2) ermöglicht wird.

2. Zentrifuge nach Anspruch 1, dadurch gekennzeichnet, daß die Sperrscheiben (5, 6) ortsfest angeordnet sind.

3. Zentrifuge nach Anspruch 1 oder 2, dadurch gekennzeichnet, daß die zweite Sperrscheibe (6) als Schälorgan (8) ausgebildet ist.

4. Zentrifuge nach Anspruch 1, dadurch gekennzeichnet, daß die Planflächen der Wehrscheibe (3) mit Rippen (20, 21) versehen sind.

5. Zentrifuge nach Anspruch 1, dadurch gekennzeichnet, daß die Sperrscheiben (5, 6) mit der Schleudertrommel (1) rotieren und auf der radial einwärts gelegenen Seite des Zylinderteiles (7) eine flüssigkeitsgefüllte Dichtkammer (17) vorgesehen ist, in die ein Gasleitkanal (16) radial einwärts vom Flüssigkeitsspiegel mündet, wobei eine ortsfeste Gaszufuhreinrichtung (13) mit zwei radial auswärts gerichteten Dichtscheiben (14, 15) vorgesehen ist, die zu beiden Seiten des Gasleitkanals (16) in den Flüssigkeitsspiegel der Dichtkammer (17) eintauchen.

6. Zentrifuge nach Anspruch 5, dadurch gekennzeichnet, daß alle den Dichtscheiben (14, 15) zugewandten Planflächen der Dichtkammer (17) mit Rippen (22, 23, 24) versehen sind.

7. Zentrifuge nach Anspruch 5 oder 6, dadurch gekennzeichnet, daß der Dichtkammer (17) ein Zufuhrkanal (18) für Dichtflüssigkeit zugeordnet ist.

8. Zentrifuge nach einem der Ansprüche 5 bis 7, dadurch gekennzeichnet, daß der Zufuhrkanal (18) mit einem Ableitkanal (19) des Schälorganes (8) in Verbindung steht.

9. Zentrifuge nach einem der Ansprüche 5 bis 7, dadurch gekennzeichnet, daß der Dichtkammer (17) ein Ablaufkanal (25) zugeordnet ist.

10. Zentrifuge nach einem der Ansprüche 1 bis 9, dadurch gekennzeichnet, daß daß der Gaszufuhrkanal (10) mit einer Gaszufuhrleitung (11) in Verbindung steht, in der eine Druckregeleinrichtung (12) vorgesehen ist.

## Claims

1. Solid wall centrifuge with a centrifugal bowl (1) for the separation of a solid-liquid mixture, the bowl interior (2) being partitioned off from a discharge chamber (4) for the separated liquid by means of a ring dam (3) rotating with the centrifugal bowl (1), the inner diameter of the former influencing the inner diameter of the liquid level in the bowl interior (2)**, characterised in that** the two plane faces of the ring dam (3) are allocated sealing discs (5, 6) which are connected to each other in a gas-tight arrangement by a cylindrical element (7) passing through the inner diameter of the ring dam (3), whereby the first sealing disc (5) is immersed in the liquid level of bowl interior (2) and the second sealing disc (6) is immersed in the liquid level of the discharge chamber (4) and the pressure chamber (9) thus formed is supplied with variable gas pressure through a gas feed channel (10), thus permitting a stepless variation of the liquid level in the bowl interior (2).

2. Centrifuge according to claim 1, characterised in that the sealing discs (5, 6) are stationary.

3. Centrifuge according to claim 1 or 2, characterised in that the second sealing disc (6) is designed as a paring organ (8).

4. Centrifuge according to claim 1, characterised in that the plane faces of the ring dam (3) are provided with ribs (20, 21).

5. Centrifuge according to claim 1, characterised in that the sealing discs (5, 6) rotate with the centrifugal bowl (1) and a liquid-filled sealing chamber (17) is situated on the radially inward side of the cylindrical element (7), into which sealing chamber (17) a gas duct (16) leads radially inwards from the liquid level, being provided with a stationary gas feeding device (13) with two sealing discs (14, 15) directed radially outwards, which are immersed in the liquid level of the sealing chamber (17) on both sides of gas duct (16).

6. Centrifuge according to claim 5, characterised in that all plane faces of the sealing chamber (17) facing the sealing discs (14, 15) are provided with ribs (22, 23, 24).

7. Centrifuge according to claim 5 or 6, characterised in that the sealing chamber (17) is allocated a feed channel (18) for sealing liquid.

8. Centrifuge according to one of the claims 5 to 7, characterised in that the feed channel (18) is connected to a discharge channel (19) of the paring organ (8).

9. Centrifuge according to one of the claims 5 to 7, characterised in that the sealing chamber (17) is allocated a discharge channel (25).

10. Centrifuge according to one of the claims 1 to 9, characterised in that the gas feed channel (10) is connected to a gas feed line (11) in which a gas regulating device (12) is fitted.

## Revendications

1. Centrifugeuse à paroi pleine comportant un bol centrifuge (1) destiné à la séparation d'un mélange solides-liquide, l'espace intérieur du bol (2) étant isolé d'une chambre d'évcuation (4) pour le liquide séparé grâce à un déversoir (3) en rotation avec le bol centrifuge (1), le diamètre intérieur de celui-ci affectant le diamètre intérieur du niveau de liquide dans l'espace intérieur du bol (2), caractérisée en ce que les deux surfaces planes du déversoir (3) sont reliées à des disques de barrage (5, 6) qui communiquent l'un avec l'autre de manière étanche aux gaz grâce à un élément cylindrique (7) traversant le diamètre intérieur du déversoir (3), le premier disque de barrage (5) plongeant dans le niveu de liquide dans l'espace intérieur du bol (2) tandis que le second disque de barrage (6) plongedans celui de la chambre d'évcuation (4), et que la chambre de pression (9) ainsi renfermée reçoit une pression de gaz variable à travers un conduit d'injection de gaz (10), ce qui permet un réglage sans à-coups du niveau de liquide dans l'espace intérieur du bol (2).

2. Centrifugeuse selon revendication 1, caractérisée en ce que les disques de barrage (5, 6) sont stationnaires.

3. Centrifugeuse selon l'une des revendications 1 ou 2, caractérisée en ce que le second disque de barrage (6) est connu en tant qu'organe de prélèvement (8).

4. Centrifugeuse selon revendication 1, caractérisée en ce que les surfaces planes du déversoir (3) sont munies de nervures (20, 21).

5. Centrifugeuse selon revendication 1, caractérisée en ce que les disques de barrage (5, 6) sont en rotation avec le bol centrifuge (1) et que, du côté situé radialement à l'intérieur de l'élément cylindrique (7), il est prévu une chambre d'étanchéité (17) dans laquelle il débouche un conduit de gaz (16) à un endroit situé radialement à l'intérieur du niveau de liquide, étant prévu un dispositif stationnaire d'alimentation de gaz (13) comportant deux disques d'étanchéité (14, 15) orientés radialement vers l'extérieur qui, sur les deux côtés du conduit de gaz (16), plongent dans le niveau de liquide dans la chambre d'étanchéité (17).

6. Centrifugeuse selon revendication 5, caractérisée en ce que toutes les surfaces planes de la chambre d'étanchéité (17) orientées vers les disques d'étanchéité (14, 15) sont munies de nervures (22, 23, 24).

7. Centrifugeuse selon l'une des revendications 5 ou 6, caractérisée en ce qu'un canal d'injection de liquide étanchéifiant (18) est attribué à la chambre d'étanchéité (17).

8. Centrifugeuse selon l'une des revendications 5 à 7, caractérisée en ce que le canal d'injection (18) communique avec un canal d'évacuation (19) de l'organe de prélèvement (8).

9. Centrifugeuse selon l'une des revendications 5 à 7, caractérisée en ce qu'un canal d'evacuation (25) est attribué à la chambre d'étanchéité (17).

10. Centrifugeuse selon l'une des revendications 1 à 9, caractérisée en ce que le conduit de gaz (10) communique avec une ligne d'alimentation de gaz (11) comportant un dispositif de réglage de pression (12).
